# EUROPÄISCHE PATENTSCHRIFT

(11) **EP 3 155 353 B1**
(45) Veröffentlichungstag und Bekanntmachung des Hinweises auf die Patenterteilung: **13.03.2019**
(21) Anmeldenummer: 15728561.0
(22) Anmeldetag: 16.06.2015
(51) Int. Cl.: F41A 17/66, F41A 19/34

(54) **SICHERHEITSSYSTEM FÜR EINEN VERSCHLUSS EINER WAFFE**
SAFETY SYSTEM FOR A BREECHBLOCK OF A WEAPON
DISPOSITIF DE SÉCURITÉ POUR LA CULASSE D'UNE ARME

(30) Priorität: 16.06.2014 DE 102014108467; 06.08.2014 DE 102014111160
(43) Veröffentlichungstag der Anmeldung: 19.04.2017
(73) Patentinhaber: Rheinmetall Waffe Munition GmbH, 29345 Unterlüss (DE)
(72) Erfinder: BUHL, Rainer, 72175 Dornhan-Weiden (DE)
(74) Vertreter: Dietrich, Barbara
(86) Internationale Anmeldenummer: PCT/EP2015/063416
(87) Internationale Veröffentlichungsnummer: WO 2015/193279

(56) Entgegenhaltungen:
- CH-A- 169 078
- DE-A1- 19 812 951
- GB-A- 365 179

## Beschreibung

Die Erfindung beschäftigt sich mit einer Verschlusssicherheit einer insbesondere fremd angetriebenen Waffe, wobei sichergestellt werden muss, dass ein Schuss nur dann ausgelöst wird, wenn der Verschluss mit einem Waffenrohr verriegelt ist. Dazu wird ein Schlagbolzen des Verschlusses mit einem Sicherheitssystem fixiert.

Aus der DE 10 2009 056 735 A1 ist eine fremd angetriebene Waffe mit einer Munitionszuführung bekannt, bei der die Munition vor den Verschluss gelegt und diese vom Verschluss einem Waffenrohr linear zugeführt wird. In einer der Schaltzyklen wird der Verschluss mit dem Waffenrohr verriegelt und die Munition bzw. Patrone gezündet. Dabei ist sichergestellt, dass das Zünden bei voll verriegeltem Verschluss erfolgt.

Einen selektiven sowie zuschaltbaren Verschluss- und / oder Munitionsantrieb offenbaren die DE 10 2010 051 047 A1 sowie die DE 10 2010 027 636 A1. Auch hier wird eine Verschlusssicherheit vorausgesetzt.

Der Erfindung stellt sich die Aufgabe, ein Sicherheitssystem für einen Schlagbolzen eines Verschlusssystems insbesondere einer fremd angetriebenen, beispielsweise hinten verriegelnde Waffe, aufzuzeigen.

Gelöst wird die Aufgabe durch die Merkmale des Patentanspruchs 1. Vorteilhafte Ausführungen sind in den Unteransprüchen aufgeführt.

Der Erfindung liegt die Idee zugrunde, ein Verschlusssystem dadurch sicherer zu machen, dass zumindest eine Schlagbolzensicherheit eingebunden wird.

Aus der CH 169708 A ist eine Schlagbolzensicherung für Selbstladewaffen mit Gewichtsverschluss bekannt. Hierbei ist die Schießfeder zugleich Schlagbolzenfeder, wodurch mit dem Verschlussstück auch der Schlagbolzen vorschnellt. Um auszuschließen, dass bei der Vorwärtsbewegung des Verschlussstücks die Schlagbolzenspitze über den Stoßboden vorsteht, ist vorgesehen, den Schlagbolzen während des Vorschnellens zurückgezogen zu halten. Dazu ist eine drehbar angeordnete Ringmuffe vorgesehen, die nach ihrer Drehung den Schlagbolzen freigibt.

Der Transport des Verschlusssystems wird, wie beispielsweise in der DE 10 2009 056 735 A1 beschrieben, hierbei angenommen bzw. vorausgesetzt, auf die hiermit Bezug genommen wird. Das Verschlusssystem umfasst zumindest einen Verschlussträger zur Aufnahme und zum Transport eines Verschlusskopfes. Der Verschlussträger und der Verschlusskopf bilden den Verschluss.

In der Praxis kann nicht ausgeschlossen werden, dass beispielsweise ein Brechen des Stößels in der Zuführposition, also beim Spannen des Schlagbolzens, stattfinden kann. Um hier eine ausreichende Sicherheit zu schaffen ist vorgesehen, eine Zwischenhülse zwischen dem Verschlusskopf und dem Verschlussträger einzubinden. Diese verhindert, dass der Schlagbolzen in dieser Situation ausgelöst wird. Der Schlagbolzen kann bei Bruch maximal auf die Hülsenkante aufschlagen und wird dadurch an dieser gehalten. Der Schlagbolzen kann hierbei nicht auf das Anzündhütchen der Patrone auftreffen bzw. in dieses eindringen.

Für eine effektivere Sicherung ist des Weiteren vorgesehen, dass in dieser Zwischenhülse eine Steigung (Schräge) eingebunden ist. So wird beim Entriegeln und bevor der Verschlusskopf entriegelt ist, der Schlagbolzen über die Schlagbolzenfahne in eine Sicherheitsposition überführt.

Das Verschlusssystem kann, wie auch in einer parallelen Anmeldung aufgezeigt, zumindest aus einem Verschlussträger, einem vom Verschlussträger getragenen Verschlusskopf und einem darin befindlichen Schlagbolzen bestehen, der über eine Schlagbolzenfeder verfügt. An diesem Verschlussträger ist seitlich angebracht ein vorlaufender Stößel eingebunden, der gegen eine waffenfeste Verriegelungshülse anschlägt, während der Verschluss bzw. der Verschlusskopf sich dem Verriegelungsabschnitt des Waffenrohres nähert. Durch den anschlagenden Stößel erfolgt das Spannen des im Verschluss befindlichen Schlagbolzens. Der weiterlaufende Verschlussträger bewegt sich soweit, bis der Verschlusskopf an / in die Verriegelungshülse an die Verriegelungswarzen der Waffenseite eingreift. Das Verriegeln des Verschlusses erfolgt dann über einen Bolzen am Verschlusskopf, der entlang einer Verriegelungskurve im Verschlussträger bei Weiterführung geführt wird. Das Verdrehen des Bolzens bewirkt das Verriegeln (Entriegeln) des Verschlusses durch Drehen des Verschlusskopfes.

In diesem zeitlichen Ablauf erfolgt auch das Spannen einer Vorstellfeder innerhalb des Stößels sowie einer Feder des Schlagbolzens durch den hinteren Teil des Stößels, der eine Schlagbolzen-Hauptfahne des Schlagbolzens unterstellt. Wenn der Verschlusskopf zum Verriegeln im Verschlussträger gedreht wird, verstellt sich die Schlagbolzen-Hauptfahne zum hinteren Teil des Stößels und wird dadurch freigegeben, sodass ein Schuss ausgelöst werden kann. Für diese Freigabe weist das hintere Teil des Stößels eine Formgebung auf, die es der Schlagbolzenfahne ermöglicht, im regulärem Ablauf des Verriegelns des Verschlusses entlang einer so genannten Abzugskante nach vorne zu gleiten. Diese Formgebung bildet die Steuerkurve für die Schlagbolzen-Hauptfahne. Damit das hintere Teil des Stößels nach erfolgtem Schuss wieder hinter die Schlagbolzen-Hauptfahne greifen kann, kann das hintere Teil des Stößels abgesteuert werden, sodass die Schlagbolzenfahne wieder hinter das hintere Teil des Stößels eingreifen kann, wenn der Verschlusskopf zum Entriegeln wieder zurückgedreht wird.

Vorgeschlagen wird eine Schlagbolzensicherung für ein Verschlusssystem mit einem Verschlussträger sowie einem vom Verschlussträger getragenen Verschlusskopf und einem darin befindlichen Schlagbolzen. Die Schlagbolzensicherung umfasst eine drehfeste Verschlusshülse, die zwischen dem Verschlusskopf und dem Verschlussträger eingebunden ist. In der bevorzugten Ausführung ist eine Schräge in der hinteren Stirnwand der Verschlusshülse eingebunden, die die Sicherheit erhöht.

Anhand eines Ausführungsbeispiels mit Zeichnung soll die Erfindung näher erläutert werden. Es zeigt:
- Fig. 1: in einer perspektivischen Darstellung einen Verschlussträger mit einem darin eingebundenen Verschluss in Schussrichtung,
- Fig. 2: eine seitliche Darstellung des Verschlussträgers mit dem Verschluss aus Fig. 1,
- Fig. 3: eine perspektivische Darstellung aus Fig. 1 mit Teilen einer Verriegelungsvorrichtung zum Verriegeln des Verschlusses,
- Fig. 4: eine Schnittdarstellung der Unterstellung des Verschlusses,
- Fig. 5: die Unterstellung aus Fig. 4 innerhalb der Waffe,
- Fig. 6: eine perspektivische Darstellung einer Hülse eines Sicherheitssystems,
- Fig. 7: eine Darstellung des Verschlussträgers mit dem Sicherungssystem in Schussrichtung.

In Fig. 1 dargestellt ist ein Verschlusssystem 1 und ein darin eingebundenes Sicherheitssystem 10 einer nicht weiter dargestellten vorzugsweise fremd angetriebenen Waffe mit einem Führungsteil 100 für das Verschlusssystem 1.

Das Verschlusssystem 1 umfasst einen Verschlussträger 2 sowie einen Verschlusskopf 3, die im Verschlussträger 2 getragen und durch diesen in eine vordere oder hintere Position geführt wird. In der vorderen Position wird der Verschlusskopf 3 über seine Verschlusskopfwarzen 3.1 mit einem Waffenrohr (nicht näher dargestellt) verriegelt. In der hinteren Position wird dem Verschluss bzw. dem Verschlusskopf 3 eine neue Patrone (nicht näher dargestellt) vorgelegt. Dieser Ablauf ist in der DE 10 2009 056 735 A1 näher beschrieben, auf die hiermit Bezug genommen wird.

Des Weiteren umfasst das Verschlusssystem 1 einen Stößel 4, der bevorzugt seitlich am /im Verschlussträger 2 eingebunden bzw. in diesem befestigt ist. Dieser federbelastete Stößel 4 weist in Schussrichtung. Zudem ist ein Winkelhebel 5 eingebunden, der, wie noch ausgeführt wird, als Sperre für einen Bolzen 6 wirkt, der für das Verriegeln des Verschlusses bzw. des Verschlusskopfes 3 verantwortlich zeichnet. Eine Schlagbolzenfeder eines Schlagbolzens 7 ist mit 7.1 gekennzeichnet.

Fig. 2 zeigt das Verschlusssystem 1 in einer Seitendarstellung in Schussrichtung weisend.

Fig. 3 zeigt die wesentlichen Details einer waffenseitigen Verriegelungsvorrichtung 15. Diese weist in ihrer Verriegelungshülse 11 eine Durchführung 11.1 für den Verschlusskopf 3 auf. Die Durchführung 11.1. umfasst Verriegelungswarzen 11.2 (bevorzugt als Paar), die auf die Verschlusskopfwarzen 3.1 abgestimmt sind und über die die Verriegelung des Verschlusses in der Waffe erfolgt. Seitlich neben der Durchführung 11.1 ist eine Anschlagfläche 11.3 eingebunden, auf die der Stößel 4 auftrifft, wenn der Verschlussträger 2 den Verschlusskopf 3 in seine vordere Position überführt und durch die Durchführung 11.1 getrieben wird.

Fig. 4 und 5 zeigen in einer Schnittdarstellung den Winkelhebel 5 in Funktion sowie einer Steuerkurve 14 am Führungsteil 100. Der Winkelhebel 5 greift in Funktion in einer Ausnehmung 3.3 des Verschlusskopfes 3 von unten ein, während der Verschlussträger 2 und der Verschluss 3 in die Verriegelungsposition gebracht werden.

In Fig. 6 ist eine Verschlusshülse 20 als Sicherungssystem 10 dargestellt.

Die Fig. 7 zeigt das Verschluss- und Sicherheitssystem 1, 10 in Schussrichtung gesehen.

Der allgemeine Verriegelungsablauf ist wie folgt:
Der Verschlussträger 2 wird durch einen nicht weiter dargestellten Antrieb 30 (Fig. 1) in und entgegen der Schussrichtung linear innerhalb der Waffe bewegt, der Verschluss bzw. der Verschlusskopf 3 in seine vordere und in seine hintere Position überführt.

Um zu vermeiden, dass der Bolzen 6, der als Verriegelungsbolzen des Verschlusssystems 1 dient, aufgrund seiner Trägheit im Verschlussträger 2 bereits zu drehen beginnt, ohne dass der Verschlusskopf 3 sich nach vorne bewegen würde, ist der Winkelhebel 5 in das Verschluss- 1 und Sicherheitssystem 10 eingebunden. Der Winkelhebel 5 bildet die Sperre für den Bolzen 6, sodass dieser sich nicht eigenständig bewegen kann. Erreicht der Verschlussträger 2 den Bereich der Verriegelungshülse 11, wird der Winkelhebel 5 entlang der Steuerkurve 14 aus der Ausnehmung 3.3 und damit gegenüber dem Verschlusskopf 3 abgesenkt, sodass der Winkelhebel 5 den Verschlusskopf 3 zum Drehen / Verriegeln freigibt. Eine Feder 5.1 am Winkelhebel 5 unterstützt die Funktion des Winkelhebels 5, die des Freigebens.

Wenn der Verschlussträger 2 die Verriegelungshülse 11 erreicht hat, trifft der Stößel 4 mit seiner Spitze 4.5 auf die Anschlagfläche 11.3 der Verriegelungshülse 11 auf. Der Stößel 4 ist voreilend, sodass eine Vorstellfeder 4.2 am Ende 4.3 des Stößels 4 gespannt wird, bevor der Bund 3.2 des Verschlusses 3 an der Verriegelungshülse 11 anschlägt. Der Stößel 4 unterstellt den Schlagbolzen 7, wobei insbesondere das Ende 4.3 des Stößels 4 eine Schlagbolzen-Hauptfahne 7.2 des Schlagbolzens 7 unterstellt. Das Spannen der Vorstellfeder 4.2 erfolgt über einen geringen Weg (abhängig des Weges der Spitzte 4.5). Der Stößel 4 selbst hat nun keine Möglichkeit mehr, weiter nach vorne geführt zu werden. Der Verschlussträger 2 läuft weiter, bis der Verschlusskopf 3 mit seinem Bund 3.2 die Durchführung 11.1 und dabei die Verriegelungswarzen 11.2 erreicht hat. Mit der Unterstellung der Schlagbolzen-Hauptfahne 7.2 durch den Stößel 4 wird die Schlagbolzenfeder 7.1 gespannt.

Bei der nachfolgenden Bewegung des Verschlussträgers 2 wird der Verriegelungsbolzen 6, der durch den Winkelhebel 5 freigegeben wurde, entlang seiner Verriegelungskurve 2.1 im Verschlussträger 2 (oben) geführt. Mit dem Ablaufen der Verriegelungskurve 2.1 durch den Verriegelungsbolzen 6 (D₁), erfolgt eine Drehung (D₂) des Verschlusskopfes 3 um ca. 30° und damit das Verriegeln des Verschlusses bzw. des Verschlusskopfes 3 in der Verriegelungshülse 11. Hierbei greifen die Verriegelungswarzen 11.2 sowie die Verschlusskopfwarzen 3.1 hinter- bzw. ineinander (bei paarweiser Einbindung). Der Verschlusskopf 3 ist in der Waffe verriegelt.

Das Entriegeln und Zurückfahren des Verschlusssystems 1 erfolgt entsprechend der einzelnen Verriegelungsschritte für das Verriegeln gegenläufig.

Mit dem Drehen des Verschlusskopfes 3 im Verschlussträger 2 verdreht sich auch die Schlagbolzen-Hauptfahne 7.2 zum Stößelende 4.3, sodass diese über eine Abzugskante 4.4 des Stößels 4 nach vorne ausweichen kann. Der Schlagbolzen 7 im Verschlusskopf 3 kann sich unter der Kraft der Schlagbolzenfeder 7.1 nach vorne bewegen, ein Schuss wird ausgelöst.

Das Ende 4.3 des Stößels 4 weist für die Schussauslösung ein Formgebung auf, die es der Schlagbolzen-Hauptfahne 7.2 ermöglicht, im regulärem Ablauf des Verriegelns des Verschlusses entlang der so genannten Abzugskante 4.4 am Stößel 4 nach vorne zu gleiten, wodurch der Schlagbolzen 7 freigegeben wird. Die Formgebung bildet die Steuerkurve für die Schlagbolzen-Hauptfahne 7.2.

Um zu vermeiden, dass der Schlagbolzen 7 ungewollt ausgelöst werden kann, beispielsweise weil der Stößel 4 in Zuführposition und damit beim Spannen der Schlagbolzenfeder 7.1 des Schlagbolzens 7 bricht, sieht das Sicherungssystem 10 eine Zwischenhülse 20, auch Verschlusshülse genannt, zwischen dem Verschlusskopf 3 und dem Verschlussträger 2 vor. Sollte der Stößel 4 brechen und damit Unterstellung der Schlagbolzen-Hauptfahne 7.2 aufgehoben werden, kann diese maximal auf die Kante 22 der Verschlusshülse 20 aufschlagen, sodass der Schlagbolzen 7 selbst nicht für seinen gesamten Weg zur Schussauslösung freigegeben wird. Während der Verschlusskopf 3 in seinen Stillstandzeiten in der jeweiligen Position verbleibt, ist die drehfest eingebundene Verschlusshülse 20 (Fig. 7) ihrerseits in Bewegung (linear).

Das Entriegeln und Zurückfahren des Verschlusssystems 1 erfolgt entsprechend der einzelnen Verriegelungsschritte für das Verriegeln entgegengesetzt.

Damit das Ende 4.3 des Stößels 4 nach erfolgtem Schuss wieder hinter die Schlagbolzen-Hauptfahne 7.2 greifen kann, kann das Ende 4.3 des Stößels 4 abgesteuert werden, sodass die Schlagbolzenfahne 7.2 hinter das Ende 4.3 des Stößels 4 eingreifen kann. In einer bevorzugten Ausgestaltung sind das Ende 4.3 als auch die Schlagbolzen-Hauptfahne 7.2 gabelförmig ausgeführt und greifen mit diesen ineinander.

Zur Weiterführung der Erhöhung der Sicherheit kann einer Steigung bzw. Schräge 21 in der Kante 22 der Verschlusshülse 20 eingebunden werden. Die vordere (obere) Gerade 21.1 bilden dabei eine Sicherheitsposition und die hintere (tiefere) 21.2 eine Abschlagposition des Schlagbolzens 7. Bereits beim Entriegeln aber bevor der Verschluss 3 entriegelt ist, wird durch die Drehung des Verschlusses 3 aufgrund der Wirkungsweise des Verriegelungsbolzen 6, der nunmehr die Verriegelungskurve 2.1 in entgegengesetzter Richtung abfährt und den Verschlusskopf 3 entgegen der Drehung D₂ dreht, die Schlagbolzen-Hauptfahne 7.2 über die Schräge 21 in seine Sicherheitsposition überführt (Fig. 7). Sollten nunmehr der Stößel 4 brechen, kann der Schlagbolzen 7 nicht nach vorne ausbrechen, die Verschlusshülse 20 hält den Schlagbolzen 7 an der oberen Gerade 21.1 der Schräge 21 fest.

## Patentansprüche

1. Sicherungssystem (10) für ein Verschlusssystem (1) für eine Waffe mit einem Verschlussträger (2), einem vom Verschlussträger (2) getragenen Verschlusskopf (3) und einem darin befindlichen Schlagbolzen (7), der über eine Schlagbolzenfeder (7.1) verfügt, **gekennzeichnet durch** eine drehfest eingebundene Verschlusshülse (20), die zwischen dem Verschlusskopf (3) und dem Verschlussträger (2) eingebunden ist.

2. Sicherungssystem (10) nach Anspruch 1, **dadurch gekennzeichnet, dass** eine Schräge (21) in der hinteren Stirnwand (22) der Verschlusshülse (20) eingebunden ist.

3. Sicherungssystem (10) nach Anspruch 2, **dadurch gekennzeichnet, dass** eine hintere Gerade (21.1) eine Sicherheitsposition und eine vordere Gerade (21.2) eine Abschlagposition des Schlagbolzens (7) bilden.

4. Verschlusssystem (1) mit einem Sicherungssystem (10) nach einem der Ansprüche 1 bis 3.

5. Verschlusssystem (1) nach Anspruch 4, **gekennzeichnet durch** einen Verschlussträger (2) sowie einem vom Verschlussträger (2) getragenen Verschlusskopf (3) und einem darin befindlichen Schlagbolzen (7), der über eine Schlagbolzenfeder (7.1) verfügt, wobei der Verschlussträger (2) zum Transport des Verschlusskopfes (3) dient und mit einer Antriebseinrichtung (30) funktional verbunden ist

6. Verschlusssystem (1) nach Anspruch 3 oder 4, **dadurch gekennzeichnet, dass** ein Stößel (4) zum Spannen der Schlagbolzenfeder (7.1) am / im Verschlussträger (2) eingebunden ist, wobei der Stößel (4) den Schlagbolzen (7) an seiner Schlagbolzen-Hauptfahne (7.2) zum Spannen der Schlagbolzenfeder (7) endseitig unterstellt.

7. Verschlusssystem (1) nach Anspruch 6, **dadurch gekennzeichnet, dass** der Stößel (4) federbelastet ist.

8. Verschlusssystem (1) nach Anspruch 6 oder 7, **dadurch gekennzeichnet, dass** ein Ende (4.3) des Stößels (4) eine Abzugskante (4.4) aufweist, die es der Schlagbolzen-Hauptfahne (7.2) ermöglicht, zur Schussauslösung entlang der Abzugskante (4.4) nach vorne zu gleiten.

9. Verschlusssystem (1) nach Anspruch 8, **dadurch gekennzeichnet, dass** die Formgebung des Endes (4.3) des Stößels (4) die Steuerkurve für die Schlagbolzen-Hauptfahne (7.2) bildet.

10. Verschlusssystem (1) nach einem der Ansprüche 6 bis 9, **dadurch gekennzeichnet, dass** ein Winkelhebel (5) eingebunden ist, der als Sperre für einen Verriegelungsbolzen (6) wirkt, welcher für das Verriegeln des Verschlusses (3) bzw. des Verschlusskopfes (3.1) verantwortlich zeichnet.

11. Verschlusssystem (1) nach Anspruch 10, **dadurch gekennzeichnet, dass** der Winkelhebel (5) zum Sperren des Verriegelungsbolzens (6) in eine Ausnehmung (3.3) des Verschlusskopfes (3) von unten, entlang einer Steuerkurve (14) an dem Führungsteil (100) in der Waffe geführt wird, sodass zum Verriegeln des Verschlusskopfes (3) der Winkelhebel (5) aus der Ausnehmung (3.3) herausgenommen wird.

12. Waffe mit einem Verschlusssystem (1) nach einem der Ansprüche 4 bis 11.

13. Waffe nach Anspruch 12, **dadurch gekennzeichnet, dass** die Waffe eine fremd angetriebene Waffe ist.

## Claims

1. Safety system (10) for a breechblock system (1) of a weapon, comprising a breechblock support (2), a breechblock head (3) carried by the breechblock support (2) and, located in the breechblock head, a firing pin (7), which has a firing-pin spring (7.1), **characterized by** a rotationally fixedly incorporated breechblock sleeve (20), which is incorporated between the breechblock head (3) and the breechblock support (2).

2. Safety system (10) according to Claim 1, **characterized in that** a slope (21) is incorporated in the rear end wall (22) of the breechblock sleeve (20) .

3. Safety system (10) according to Claim 2, **characterized in that** a rear straight line (21.1) forms a safety position and a front straight line (21.2) forms a striking position of the firing pin (7) .

4. Breechblock system (1) with a safety system (10) according to one of Claims 1 to 3.

5. Breechblock system (1) according to Claim 4, **characterized by** a breechblock support (2) and also a breechblock head (3) carried by the breechblock support (2) and, located in the breechblock head, a firing pin (7), which has a firing-pin spring (7.1), wherein the breechblock support (2) serves for transporting the breechblock head (3) and is functionally connected to a drive device (30).

6. Breechblock system (1) according to Claim 3 or 4, **characterized in that** a tappet (4) for tensioning the firing-pin spring (7.1) is incorporated on or in the breechblock support (2), wherein the tappet (4) has its end positioned beneath the firing pin (7), on the main lug (7.2) of the latter, for the purpose of tensioning the firing-pin spring (7).

7. Breechblock system (1) according to Claim 6, **characterized in that** the tappet (4) is springloaded.

8. Breechblock system (1) according to Claim 6 or 7, **characterized in that** one end (4.3) of the tappet (4) has a trigger edge (4.4), which makes it possible for the main lug (7.2) of the firing pin to slide forwards along the trigger edge (4.4) in order for firing to be initiated.

9. Breechblock system (1) according to Claim 8, **characterized in that** the shaping of the end (4.3) of the tappet (4) forms the control curve for the main lug (7.2) of the firing pin.

10. Breechblock system (1) according to one of Claims 6 to 9, **characterized in that** an angle lever (5), which acts as an arresting means for a locking pin (6) responsible for the locking of the breechblock and/or the breechblock head (3.1), is incorporated.

11. Breechblock system (1) according to Claim 10, **characterized in that**, for the purpose of arresting the locking pin (6), the angle lever (5) is guided from beneath, along a control curve (14) on the guide part (100) of the weapon, into a recess (3.3) of the breechblock head (3), so that, for the purpose of locking the breechblock head (3), the angle lever (5) is removed from the recess (3.3).

12. Weapon with a breechblock system (1) according to one of Claims 4 to 11.

13. Weapon according to Claim 12, **characterized in that** the weapon is an externally powered weapon.

## Revendications

1. Système de sécurité (10) pour un système de culasse (1) d'une arme, comprenant un support de culasse (2), une tête de culasse (3) supportée par le support de culasse (2) et un percuteur (7) se trouvant dans celle-ci, qui dispose d'un ressort de percuteur (7.1) **caractérisé par** une douille de culasse (20) intégrée de manière solidaire en rotation, qui est intégrée entre la tête de culasse (3) et le support de culasse (2).

2. Système de sécurité (10) selon la revendication 1, **caractérisé en ce qu'**un biseau (21) est intégré dans la paroi frontale arrière (22) de la douille de culasse (20).

3. Système de sécurité (10) selon la revendication 2, **caractérisé en ce qu'**une droite arrière (21.1) forme une position de sécurité et une droite avant (21.2) forme une position de butée du percuteur (7) .

4. Système de culasse (1) comprenant un système de sécurité (10) selon l'une quelconque des revendications 1 à 3.

5. Système de culasse (1) selon la revendication 4, **caractérisé par** un support de culasse (2) ainsi que par une tête de culasse (3) supportée par le support de culasse (2) et un percuteur (7) se trouvant dans celle-ci, qui dispose d'un ressort de percuteur (7.1), le support de culasse (2) servant au transport de la tête de culasse (3) et étant connecté fonctionnellement à un dispositif d'entraînement (30).

6. Système de culasse (1) selon la revendication 3 ou 4, **caractérisé en ce qu'**un poussoir (4) pour serrer le ressort de percuteur (7.1) est intégré sur/dans le support de culasse (2), le poussoir (4) étant disposé sous le percuteur (7) au niveau de son talon principal de percuteur (7.2) pour serrer le ressort de percuteur (7) du côté de l'extrémité.

7. Système de culasse (1) selon la revendication 6, **caractérisé en ce que** le poussoir (4) est sollicité par ressort.

8. Système de culasse (1) selon la revendication 6 ou 7, **caractérisé en ce qu'**une extrémité (4.3) du poussoir (4) présente une arête de détente (4.4) qui permet au talon principal de percuteur (7.2) de glisser vers l'avant le long de l'arête de détente (4.4) pour déclencher le tir.

9. Système de culasse (1) selon la revendication 8, **caractérisé en ce que** la forme de l'extrémité (4.3) du poussoir (4) forme la courbe de commande pour le talon principal de percuteur (7.2).

10. Système de culasse (1) selon l'une quelconque des revendications 6 à 9, **caractérisé en ce qu'**un levier coudé (5) est intégré, lequel agit en tant que verrou pour un boulon de verrouillage (6), qui est responsable du verrouillage de la culasse (3) ou de la tête de culasse (3.1).

11. Système de culasse (1) selon la revendication 10, **caractérisé en ce que** le levier coudé (5) est guidé dans l'arme par le dessous, le long d'une courbe de commande (14) sur la partie de guidage (100), pour verrouiller le boulon de verrouillage (6) dans un évidement (3.3) de la tête de culasse (3), de telle sorte que pour verrouiller la tête de culasse (3), le levier coudé (5) soit retiré de l'évidement (3.3).

12. Arme comprenant un système de culasse (1) selon l'une quelconque des revendications 4 à 11.

13. Arme selon la revendication 12, **caractérisée en ce que** l'arme est une arme à force motrice indépendante.
